# FASCICULE DE BREVET EUROPEEN

(11) **EP 0 730 918 B1**
(45) Date de publication et mention de la délivrance du brevet: **28.03.2001**
(21) Numéro de dépôt: 96400488.1
(22) Date de dépôt: 08.03.1996
(51) Int. Cl.: B21D 1/02

(54) **Procédé et dispositif de planage de produits plats métalliques, tels que bandes, toles ou feuilles**
Verfahren und Vorrichtung zum Richten von flachen metallischen Produkten sowie Blechen, Metallbanden
Method and device for levelling flat metal products, such as metal bands, sheet metal

(30) Priorité: 08.03.1995 FR 9502852
(43) Date de publication de la demande: 11.09.1996
(73) Titulaire: SOLLAC (Société Anonyme), 92800 Puteaux (FR)
(72) Inventeur: Bourgon, Jacques-Yves, F-57100 Thionville (FR); Guillard, Olivier, F-57000 Metz (FR)
(74) Mandataire: Ventavoli, Roger

(56) Documents cités:
- EP-A- 0 182 062
- DE-A- 2 747 331
- DE-A- 3 308 616
- FR-A- 2 006 609
- FR-A- 2 334 440
- PATENT ABSTRACTS OF JAPAN vol. 010 no. 191 (M-495) ,4 Juillet 1986 & JP-A-61 037322 (ISHIKAWAJIMA HARIMA HEAVY IND CO LTD) 22 Février 1986,

## Description

La présente invention concerne un procédé et un dispositif de planage de produits plats tels que bandes, tôles ou feuilles métalliques, notamment en acier, que l'on désignera par la suite généralement sous le nom de tôle, selon le préambule des revendications 1 et 3.

Le document FR-A-2 334 440 décrit un procédé selon le préambule de la revendication 1 à l'exception de la caractéristique concernant l'utilisation de moyens de compensation du cédage réglables indépendamment d'un rouleau à l'autre.

Les dispositifs de planage, appelés planeuses, sont utilisés dans le but de supprimer les défauts de planéité des tôles après laminage à chaud ou à froid. En effet, par exemple après les phases de laminage à chaud (en cage quarto réversible pour les tôles ou en train finisseur pour les bandes), de refroidissement et de conditionnement, les produits laminés peuvent présenter des défauts de planéité non-développables, tels que les défauts appelés bords longs ou centre long, ou encore des défauts de planéité développables, tels que les défauts de cintre ou de tuile. Ces défauts géométriques affectent de manière visible les produits laminés.

D'autre part, il arrive qu'une tôle apparemment plane se déforme lorsqu'elle est ultérieurement découpée, par libération de contraintes internes auxquelles était soumise la zone du flan avant découpe. Plus précisément, ces défauts résultent d'une hétérogénéité des contraintes internes dans la tôle, tant dans la direction longitudinale que dans la direction transversale à la direction de laminage.

L'opération de planage a pour objectif de supprimer ces défauts, développables et non développables, et d'assurer une stabilité de la tôle après découpe, en supprimant ou au moins en minimisant les contraintes internes.

Le principe du planage par une planeuse du type concerné par l'invention est de soumettre la tôle en défilement à une succession de flexions alternées, dont l'amplitude décroît progressivement en fin d'opération. Dans les planeuses à rouleaux, cette succession de flexions est assurée lors du passage de la tôle entre des rouleaux planeurs positionnés en quinconce et étant imbriqués les uns dans les autres de manière à provoquer les dites flexions alternées, cette imbrication se réduisant, dans le sens de défilement de la tôle, pour produire la dite décroissance progressive de l'amplitude des flexions.

Les fortes flexions auxquelles la tôle est soumise à l'entrée de la planeuse sont requises pour permettre de plastifier suffisamment le matériau afin d'éliminer essentiellement les défauts de géométrie initiaux non développables. Dans la mesure où les déformations de flexion alternée, combinées avec l'effet de traction provoqué par l'entraînement de la tôle, sont suffisamment importantes, il y a plastification de toutes les fibres du matériau sur toute la largeur de la tôle. Mais ces fortes déformations créent généralement une distribution non homogène de contraintes internes longitudinales (conduisant au défaut appelé cintre) et transversales (défaut appelé tuile) dans l'épaisseur de la tôle. En effet, bien qu'il y ait plastification de toute la matière, cette plastification est plus ou moins importante en fonction des défauts de géométrie initiaux. Pour assurer un planage correct, cette distribution hétérogène des contraintes doit être supprimée, et l'intensité des contraintes doit être réduite, dans une phase suivante, ce qui est pratiquement réalisé par la succession de flexions d'amplitude décroissante vers la sortie de la dresseuse.

Un planage est réellement efficace quand la tôle obtenue est parfaitement plane avant découpe, et le reste après une quelconque découpe, ce qui ne peut résulter que d'un gradient de contraintes internes résiduelles après planage le plus faible possible. Seule une déformation homogène de la tôle sur sa largeur permet d'obtenir ces gradients de contraintes résiduelles les plus faibles possibles.

Les planeuses connues actuellement (voir par exemple le document DE-A-3 308 616 qui correspond au préambule de la revendication 3) comportent généralement, outre des moyens classiques de réglage en position des rouleaux planeurs situés de part et d'autre de la trajectoire de la tôle, des systèmes de compensation de cédage, ou systèmes de contre-flexion, réglables, destinés à éviter un cintrage des rouleaux planeurs sous l'effet des efforts auxquels ils sont soumis lors du planage. Ainsi, par exemple, dans la figure 1 qui représente de manière schématique une planeuse pour feuilles minces, des galets de soutien 9 sont placés sur un châssis de support 7 et maintenus en contact avec les rouleaux planeurs 5. Ces derniers sont ainsi soutenus par les dits galets de soutien, qui limitent les déformations de flexion des rouleaux. On notera que les rouleaux planeurs sont montés tourillonnant dans des paliers (non représentés sur la figure 1) liés à un bâti 3 de chaque sommier de la planeuse (sommier supérieur 1, sommier inférieur 2). Au moins un de ces sommiers, étant réglable en position, permet de régler l'écartement des deux séries de rouleaux planeurs 5, alors que, dans chaque sommier, les galets de soutien 9 sont liés au châssis support 7, qui fait lui même partie du sommier, et peuvent seulement être plus ou moins pressés contre les rouleaux planeurs pour éviter les déformations de ces derniers. Un système typique de réglage de la contre-flexion est constitué par un jeu de cales biaises 11 placé entre le sommier et le châssis des galets de soutien; le déplacement relatif horizontal des dites cales biaises, commandé par un moteur 13, conduit à presser plus ou moins fortement l'ensemble des galets de soutien 9 contre les rouleaux planeurs 5 et ainsi à limiter la déformation de ces derniers sous l'effort de flexion de la tôle. D'autres moyens de réglage de la contre flexion, tels que des vérins, sont aussi connus et utilisés pour agir sur les galets de soutien pour assurer une compensation du cédage sur tous les rouleaux planeurs d'un sommier, supérieur ou inférieur, ou des deux sommiers.

Il a toutefois été constaté que ces dispositif de planage ne permettait souvent pas d'assurer une planéité suffisante, les tôles sortant de la planeuse présentant encore soit des défauts de planéité visibles à la sortie de la planeuse, tels que bords longs ou centre long, soit des défauts ne se révélant que lors de la découpe, tels que défauts de cintre ou de sabre, ce dernier étant un défaut entraînant une déformation de courbure de la tôle dans son propre plan.

La présente invention a pour objectif de résoudre les problèmes évoqués ci-dessus et vise en particulier à permettre la fabrication et la fourniture de tôles présentant des défauts de planéité les plus réduits possibles, notamment inférieurs à 3 mm/m, et ne présentant pas de risque d'apparition de tels défauts après livraison à l'utilisateur, lorsque celui-ci procède à leur découpe.

Avec ces objectifs en vue, l'invention a pour objet un procédé de planage de produits plats métalliques tels que tôles, feuilles ou bandes avec les caractéristiques de la revendication 1.

Grâce au procédé selon l'invention, on peut assurer un planage efficace et performant, qui assure la production de tôles non seulement dépourvues de défauts géométriques de planéité en sortie de planeuse, mais également possédant un gradient de contraintes internes très faible éliminant pratiquement les risques d'apparition de défauts de planéité ultérieurement, lors de la mise en oeuvre de la tôle par découpe.

En effet, les inventeurs ont découvert, à la suite d'études approfondies du processus de planage effectué dans les planeuses selon la technique antérieure, que les défauts de planéité pouvant subsister après l'opération de planage résultaient notamment de taux de déformation différents entre les différentes fibres longitudinales du produit lors des flexions alternées successives auxquelles il est soumis par les rouleaux planeurs. Ces différences de traitement du matériau constitutif de la tôle dans sa largeur provoquent, même lorsque le produit paraît plan en sortie de planeuse, d'importants gradients transversaux de contraintes internes, qui se manifestent ultérieurement, par exemple après découpe de la tôle, par des déformations des flans issus de la tôle, bande ou feuille planée.

Les inventeurs ont cherché les causes possibles de ces hétérogénéités dans le traitement de la tôle lors du planage effectué selon les techniques antérieures. Une première cause est apparue dans l'existence, dans la tôle laminée avant planage, de défauts de fibre, du type "bords longs" ou "centre long". Ces défauts non développables, sont en principe corrigés lors des premières flexions alternées effectuées par les premiers rouleaux de la planeuse, qui doivent conduire à des déformations plastiques du matériau. Du fait des défauts de fibres prémentionnés, ces déformations ne produisent toutefois pas le même effet sur toutes les fibres, les fibres les plus longues étant moins plastifiées que les fibres plus courtes, et il en résulte l'apparition des gradients de contraintes internes déjà évoqués. Les flexions alternées d'amplitude progressivement décroissante appliquées ensuite au produit par les rouleaux planeurs situés vers l'aval sont en principe destinées à homogénéiser l'état de contraintes internes et à réduire leur intensité.

Des essais réalisés par les inventeurs sur des planeuses classiquement utilisées actuellement ont montré que cette homogénéisation n'était pas effective, que les effets des conditions de déformation de flexion, variables dans la largeur de la tôle, subies par celle-ci en entrée de planeuse se répercutaient en aval et même en sortie de la planeuse, et que, même dans le cas où les premières flexions conduisaient à une certaine homogénéité transversale de la répartition des contraintes, cette homogénéité ne se retrouvait pas en sortie de planeuse.

Ces essais ont consisté notamment à faire passer dans une planeuse utilisée actuellement dans l'industrie des tôles d'acier sur les deux faces desquelles étaient placées des jauges de déformation, d'une part au centre et d'autre part à proximité des rives, et à suivre les déformations ainsi mesurées au cours du défilement de la tôle. Deux tracés représentant ces mesures sont représentés à titre d'exemple aux figures 3 et 4. Ces tracés sont relatifs à des tôles de faible épaisseur (quelques mm), mais des résultats strictement similaires ont été obtenus pour des produits plus épais ou des feuilles minces.

Sur ces figures, les courbes J1, J5 et J2, J6 correspondent aux déformations mesurées en µm/m par les jauges placées vers les rives, et les courbes J3, J4 correspondent aux déformations mesurées par les jauges situées au centre de la tôle. Chaque pic 21, 23 des différentes courbes correspond au passage de la zone de tôle pourvue des jauges sur un rouleau planeur (respectivement 51, 53), comme représenté schématiquement à la figure 2, la différence d'abscisse entre des pics successifs correspondant à la distance entre les plans verticaux des axes de deux rouleaux successifs. Les pics dirigés vers le bas correspondent aux jauges situées sur la face de la tôle en contact ave le rouleau planeur concerné, soumise à une déformation de compression, et les pics dirigés vers le haut correspondent aux jauges situées sur l'autre face, soumise à un allongement.

Ces courbes visualisent donc l'évolution des déformations tout au long de la planeuse représentée schématiquement figure 2.

Les tracés de la figure 3 ont été obtenus avec une minime compensation du cédage des rouleaux, effectuée par les moyens de compensation de cédage équipant les planeuses utilisées couramment jusqu'à maintenant, du type de ceux représentés sur la figure 1, c'est à dire agissant simultanément sur tous les rouleaux d'un sommier par un déplacement identique des supports des galets de soutien de chaque rouleau.

On constate qu'avec une telle compensation de cédage faible, les déformations mesurées en rive (courbes J1, J5 et J2, J6) sont pratiquement deux fois plus importantes que celles mesurées au centre (courbes J3, J4), et ceci sur toute la longueur de la planeuse. Les inventeurs ont ainsi constaté qu'une relation existait entre d'une part la différence de déformations subies par les fibres centrales et par les fibres à proximité des rives et, d'autre part, les défauts de planéité de la tôle en sortie de planeuse. Cette différence de déformation a pu être expliquée par le fait que, suite à une compensation de cédage insuffisante, tous les rouleaux fléchissaient sous les efforts de flexion de la tôle, l'entrefer entre les rouleaux étant alors plus important dans leur partie médiane que vers les bords, et conduisant à la déformation constatée, plus faible dans la zone centrale de la tôle que vers les rives.

De telles conditions de planage ont conduit à :
- l'apparition de défauts de type bords longs sur des tôles minces, dés la sortie de la planeuse, même en absence de tels défauts avant planage, ceci pouvant s'expliquer par une déformation plastique des bords plus importante que celle subie par le centre, du fait que l'entrefer au centre était plus important que l'entrefer sur les bords;
- des déformations de la tôle lors de découpes ultérieures (cintre variant lors de la découpe, défaut de sabre apparaissant lors du refendage), dues à un gradient transversal de contraintes non nul (contraintes de compression orientées dans le plan de la tôle sur les bords de celle-ci, résultant de l'aplatissement des bords dont la longueur était, après la plastification provoquée par les premiers rouleaux, supérieure à celle du centre, lui même moins déformé ; et contraintes de traction réciproques dan le centre),
- une persistance des défauts de type bords longs ou centre long
   et donc globalement à une dégradation de la planéité initiale.

D'autres essais ont alors été effectués en surcompensant le cédage, pour éviter la flexion des rouleaux, notamment en entrée de planeuse, et ainsi supprimer les défauts de type bords longs. Il en est résulté une sur-déformation du centre de la tôle par rapport au rives, générant des déformations à la découpe (cintre et/ou sabre), et l'apparition de défauts du type centre long pour des tôles de faible épaisseur.

Dans d'autres essais encore, dont les résultats sont illustrés par la figure 4, la compensation de cédage a été adaptée jusqu'à ce que l'on puisse constater que les déformations provoquées par les premiers rouleaux étaient sensiblement équivalentes sur toute la largeur de la tôle. Dans les différents essais ainsi réalisés, il a été constaté que des défauts de planéité subsistaient en sortie de planeuse, et que corrélativement, les déformations mesurées au niveau des rouleaux situés en aval vers la sortie de la planeuse, étaient nettement plus importantes dans le centre de la tôle (courbes J'3, J'4) que vers les rives (courbes J'1, J'5 et J'2, J'6).

Sur la base de ces divers résultats d'essai, et constatant qu'il n'était pas possible de réaliser un planage satisfaisant par les méthodes connues de mise en oeuvre des planeuses actuellement utilisées, les inventeurs ont alors imaginé le procédé selon l'invention, tel que définit précédemment. En effet, en compensant le cédage individuellement sur chaque rouleau, il est possible de contrôler les déformations générées par chaque rouleau dans les différentes zones longitudinales du produit, par une adaptation de la flexion autorisée du rouleau ou de la contre flexion exercée sur celui-ci par les moyens de compensation de cédage, notamment en tenant compte pour régler cette compensation de cédage, des efforts que chaque rouleau supporte spécifiquement.

En comparaison, les procédés de planage connus impliquaient un réglage de compensation de cédage identique pour tous les rouleaux; or, comme les efforts subis par les rouleaux situés en aval sont moindres que ceux subis par les rouleaux d'entrée du fait des moindres déformations imposées au produit, leur cédage propre est également moindre. Et comme, dans les planeuses selon l'art antérieur, la compensation de cédage est identique, en terme de déplacement des galets de soutien, pour tous les rouleaux, il en résulte soit un cédage important, et donc un fléchissement excessif, des rouleaux d'entrée, dans le cas d'une compensation optimale sur les rouleaux de sortie, soit une contre-flexion excessive des rouleaux de sortie, dans le cas d'une compensation optimale sur les rouleaux d'entrée.

Dans ces deux cas, l'entrefer entre deux rouleaux successifs (un rouleau inférieur et un rouleau supérieur) ne peut être maintenu constant sur leur longueur pour tous les rouleaux, ce qui conduit nécessairement à des déformations du produit différentes dans ses différentes zones longitudinales, et donc à l'existence d'un gradient transversal de contraintes rédhibitoire à la planéité requise. Contrairement à cela, le procédé selon l'invention permet d'ajuster la compensation de cédage pour chaque rouleau, et permet donc d'assurer l'entrefer optimal pour chaque couple de rouleaux, quelque soit sa position dans la planeuse, et donc de soumettre le produit à des déformations sensiblement identiques sur toute sa largeur.

On notera toutefois que ces déformations de flexion identiques sur la largeur du produit ne le sont pas forcément sur toute la longueur de la planeuse. En effet, il peut être requis d'adapter la compensation de cédage appliquée sur le ou les tout premiers rouleaux en fonction de la présence ou non de défauts du type bords longs ou centre long dans le produit à planer, de manière à soumettre le produit lors des déformations de flexion à une plastification interne suffisante pour supprimer ou au moins réduire en premier lieu ces défauts de fibre, avant de poursuivre le planage en vue de réduire l'intensité des contraintes internes et d'homogénéiser leur répartition.

Il est clair en effet que les rouleaux de sortie, c'est à dire ceux situés le plus en aval dans le sens de défilement de la tôle, ne doivent pas subir de déformation de flexion, et donc que leur cédage propre doit être autant que possible totalement compensé, pour que l'entrefer entre deux rouleaux successifs soit le même sur toute la largeur, afin que les déformations de flexion subies par toutes les fibres de la tôle, sur toute sa largeur, soient identiques sur les derniers rouleaux situés avant la sortie de la planeuse.

Par contre, cette parfaite constance de l'entrefer sur toute la largeur n'est pas forcément requise, ou même il peut être souhaité que l'entrefer ne soit pas constant, pour les rouleaux d'entrée, afin d'adapter les déformations des différentes fibres en fonction de leur état à l'entrée de la planeuse. C'est pourquoi, conformément à l'invention, le cédage de ces rouleaux d'entrée ne doit pas être nécessairement exactement compensé, mais au contraire adapté en fonction des défauts de la tôle avant planage.

De ce fait, il apparaît donc bien nécessaire de pouvoir compenser le cédage individuellement sur chaque rouleau. Par ailleurs, pour assurer l'homogénéité transversale des contraintes sur toute la largeur de la tôle, il serait souhaitable que la succession des déformation subies par chaque fibre sur toute la longueur de la planeuse soit identique pour toutes les fibres, autrement dit, que l'historique des déformations soit le même en tous points sur la largeur de la tôle. Or, du fait que, comme indiqué ci-dessus, les déformations en sortie sont effectivement identiques, mais les déformations en entrée ne le sont pas forcément, il est nécessaire de pouvoir régler également le cédage des rouleaux intermédiaires, indépendamment pour chaque rouleau, pour tendre à ce que les dits historiques de déformations soient le plus possibles semblables, faute de pouvoir être exactement identiques. Ce qui revient en fait à assurer un compromis entre des conditions de réglage de compensation de cédage conduisant aux courbes de la figure 3 et des conditions de réglage idéales dans lesquelles les courbes correspondant aux bords et au centre de la tôle seraient confondues sur toute la longueur de la planeuse, comme elles doivent l'être au moins en sortie.

L'invention a aussi pour objet un dispositif de planage de produits métalliques plats, permettant la mise en oeuvre du procédé décrit précédemment, ce dispositif étant défini dans la revendication 3.

Selon un mode de réalisation, les moyens de compensation du cédage comportent des galets de soutien des dits rouleaux planeurs, des moyens de pression pour appliquer les dits galets sur les dits rouleaux, et des moyens de réglage, indépendants pour chaque rouleau, de la pression exercée par les dits galets sur les rouleaux.

Préférentiellement, plusieurs ensembles de galets sont répartis sur la longueur de chaque rouleau, chacun de ces ensembles ayant des moyens de réglage de la pression indépendants.

D'autres caractéristiques préférées et avantages apparaîtront dans la description qui va être faite d'une planeuse conforme à un mode de réalisation de l'invention. On se reportera aux dessins annexés dans lesquels :
- la figure 1 est une vue générale schématique d'une planeuse de tôle mince selon l'art antérieur,
- la figure 2 est une vue à plus grande échelle, montrant la disposition relative de quelques rouleaux planeurs et les déformations que subit la tôle lors du planage,
- la figure 3 est un graphique montrant les déformations, mesurées en µm/m, d'une tôle en cours de planage, lors de son défilement, dans une planeuse de l'art antérieur, avec une compensation de cédage minimale,
- la figure 4 est un graphique similaire, dans le cas d'une compensation de cédage réglée pour être optimale à l'endroit des déformations maximales de la tôle,
- la figure 5 est une vue de principe, en coupe transversale, du sommier supérieur d'une planeuse conforme à un mode de réalisation l'invention,
- la figure 6 est une vue partielle en coupe, selon la ligne VI - VI de la figure 5.

On ne reviendra pas sur les dessins des figures 1 à 4 qui ont déjà été décrits et commentés dans la partie introductive de ce mémoire et dans les explications données précédemment sur les problèmes causés par les déformations de la tôle, lorsque ces déformations sont non homogènes dans sa largeur.

On notera seulement, en relation avec la figure 2 qui illustre le principe général du planage, la décroissance de l'amplitude des déformations de flexion de la tôle 30, dans le sens de défilement (flèche F), cette décroissance étant provoquée par un écartement croissant, dans le sens de défilement, des deux séries de rouleaux planeurs portées respectivement par le sommier supérieur (série de rouleaux tels que 51) et le sommier inférieur (série des rouleaux tels que 53).

Les figures 5 et 6 illustrent un mode de réalisation de la planeuse selon l'invention. Seul le sommier supérieur 1 a été représenté, le sommier inférieur étant réalisé de manière similaire.

Les rouleaux planeurs 51 sont montés en rotation dans des paliers 61 liés au bâti 63 du sommier.

Chaque rouleau est pourvu de moyens de compensation de cédage, constitués de plusieurs ensembles 65 de galets de soutien, répartis sur la longueur du rouleaux. Le nombre de ces ensembles dépend de la longueur des rouleaux. Préférentiellement, un ensemble de galets de soutien est situé vers le milieu du rouleau, et un autre ensemble vers chacune de ses extrémités. D'autres ensembles de galets peuvent être placés en des positions intermédiaires lorsque les rouleaux sont longs, pour le planage de tôles ou feuilles larges.

Chaque ensemble comporte deux galets de soutien 67 dont les axes sont décalés de part et d'autre du plan vertical passant par l'axe du rouleau 51, de manière à soutenir celui-ci dans la direction verticale, et aussi pour empêcher un déplacement ou une flexion dans un plan horizontal.Chaque paire de galets 67 est montée sur un support 69, guidé verticalement en translation sur le sommier 1.

Un vérin 71 est placé entre le sommier et chaque support 69 de galets, pour presser les dits galets 67 contre le rouleau 51.

Bien que seulement cinq rouleaux planeurs soient représentés sur le dessin de la figure 6, on comprendra aisément que ce nombre peut être plus important.

Classiquement, tous les rouleaux sont montés sur un même sommier, et le réglage de l'écartement entre les rouleaux supérieurs et les rouleaux inférieurs est effectué simultanément pour tous les rouleaux en réglant la position relative des sommiers inférieurs et supérieurs, en écartement et en basculement, c'est-à-dire en inclinaison relative pour que l'entrefer entre les rouleaux inférieur et supérieur soient plus important vers la sortie de la planeuse que vers l'entrée.

Préférentiellement, le ou les premiers rouleaux en entrée de planeuse pourront cependant être réglés en position indépendamment des rouleaux situés en aval, de manière à permettre un réglage de l'amplitude des premières déformations de flexion, sans influer sur celui des rouleaux suivants. A cet effet, par exemple, le rouleau supérieur d'entrée 52, pourra être monté sur un sommier 1', indépendant du sommier 1 supportant les rouleaux planeurs de sortie, et ayant ses propres moyens de réglage d'écartement du rouleau 52 par rapport aux rouleaux correspondants du sommier inférieur.

De plus, ce premier rouleau 52 est muni de moyens de compensation de cédage très puissants, afin de corriger les défauts de planéité par étirement sélectif des fibres (au centre ou en rives), les rouleaux suivants assurant un détensionnement progressif et homogène dans la largeur de la tôle, rendu possible grâce à la compensation de cédage réglable individuellement sur chaque rouleau.

Le réglage des vérins, et donc de la contre-flexion des rouleaux planeurs et déterminé en fonction des caractéristiques du produit à planer, soit par calcul, soit par des essais au cours desquels on mesure les efforts subis par les rouleaux planeurs et dont on déduit les contre-flexions à appliquer sur chaque rouleau au moyen des vérins, ou autres actionneurs similaires, agissant sur les galets de soutien. Ce réglage n'est normalement pas modifié au cours de l'opération de planage, bien qu'il reste possible d'agir à tout moment sur l'un quelconque des vérins.

La planeuse est munie de moyens de mesure en continu des efforts exercés par le produit sur les rouleaux ou de la position des dits rouleaux ou des galets de soutien, et de moyens de commande des vérins en fonction des efforts mesurés ou des dites positions mesurées, pour régler en cours de planage les contre-flexions sur chaque rouleau.

L'invention n'est pas limitée au dispositif de planage qui vient d'être décrit uniquement à titre d'exemple. Le nombre de rouleaux, le nombre de galets par rouleau et la disposition relative des galets par rapport aux rouleaux pourra être modifiée sans sortir du cadre de l'invention telle que revendiquée. De même, les moyens de réglage de la contre-flexion décrits ci-dessus pourront être remplacé par d'autres moyens équivalents, connus de l'homme du métier.

De même encore, ces moyens de réglage de la pression pouvent être communs à plusieurs ensembles de galets de soutien si l'on souhaite réduire le coût de revient de la machine. Par exemple un vérin unique en position médiane selon la génératrice d'un rouleau et associé à une plaque métallique d'appui interposé entre le vérin et les supports 69 pourront convenir dans ce but. Dans ce cas cependant, comme on le comprend, les possibilités de réglage fin des contre-flexions sont corrélativement plus réduites, mais peuvent suffire à certaines installations.

En fonction de ces souhaits ou nécessités, l'homme de métier saura ainsi choisir entre une solution à moyens de contre-flexion totalement indépendants par galet d'appui, ou couple de galets 67, et une solution à moyens de contre-flexion communs à plusieurs ensembles de galets agissant sur le même rouleau planeur 51, ou même, le long de la planeuse, sur des rouleaux planeurs successifs

## Revendications

1. Procédé de planage de produits plats métalliques (30) tels que tôles, feuilles ou bandes, selon lequel on fait passer ledit produit en défilement entre deux ensembles de rouleaux planeurs (5, 51,53), les rouleaux planeurs (51) d'un ensemble étant décalés, dans la direction de défilement (F), par rapport à ceux (53) de l'autre ensemble, et les deux ensembles étant espacés l'un de l'autre et positionnés de manière à soumettre le produit à une succession de flexion alternées d'amplitude décroissante, chacun desdits rouleaux planeurs étant pourvu de ses propres moyens de compensation du cédage (67, 69), réglables indépendamment d'un rouleau à l'autre, afin de pouvoir compenser le cédage des rouleaux planeurs provoqué par les efforts exercés par le produit sur lesdits rouleaux, caractérisé en ce que l'on compense le cédage des rouleaux situés en aval ver la sortie de la planeuse, de manière indépendante pour chaque rouleau, pour conserver constant l'entrefer entre deux rouleaux successifs sur toute la longueur dudit produit afin de soumettre toutes ses fibres longitudinales à des successions de déformations de flexion dont les amplitudes, et les variations d'amplitude dans le sens de défilement, sont sensiblement identiques sur toute sa largeur.

2. Procédé selon la revendication 1, caractérisé en ce que, en outre on compense le cédage sur le ou les premiers rouleaux situés en amont dans le sens de défilement dudit produit de manière à le soumettre, lors des déformations de flexion, à une plastification suffisante pour supprimer les défauts de fibre, sans que ces déformations soient nécessairement identiques sur la largeur du produit.

3. Dispositif de planage de produits métalliques plats, comprenant au moins un ensemble de deux sommiers (1, 2) pourvus chacun d'un ensemble de rouleaux planeurs (5, 51, 53), dotés chacun de ses propres moyens de compensation du cédage (67, 69), réglables indépendamment d'un rouleau à l'autre, dispositif caractérisé en ce qu'il comporte au moins deux ensembles de sommiers (1, 1'), chacun de ces ensembles ayant des moyens individuels de réglage de l'écartement des sommiers, et en ce qu'il comporte des moyens de mesure des efforts exercés par le produit (30) sur les rouleaux (51, 53), et des moyens de commande desdits moyens de compensation de cédage en fonction des efforts mesurés.

4. Dispositif selon la revendication 3, caractérisé en ce que les moyens de compensation du cédage comportent des galets de soutien (67) desdits rouleaux planeurs, des moyens de pression (69) pour appliquer lesdits galets sur lesdits rouleaux, et en ce que des moyens de réglage (71), indépendants pour chaque rouleau, de la pression exercée par lesdits galets sur les rouleaux (51) sont prévus.

5. Dispositif selon la revendication 4, caractérisé en ce que plusieurs ensembles (65) de galets (67) sont répartis sur la longueur de chaque rouleau, chacun de ces ensembles ayant des moyens de réglage de la pression indépendants.

6. Dispositif selon la revendication 4, caractérisé en ce que les moyens de réglage (71) de la pression exercée par lesdits galets sur les rouleaux (51) sont communs à plusieurs ensembles (65) de galets répartis sur la longueur de chaque rouleaux.

7. Dispositif selon la revendication 4, caractérisé en ce que les moyens de réglage (71) de la pression exercée par lesdits galets sur les rouleaux (51) sont communs à plusieurs ensembles (65) de galets agissant sur des rouleaux successifs.

## Claims

1. Process for planishing flat metal products (30), such as plate, sheet or strip, in which the said product is made to run between two sets of planishing rolls (5, 51, 53), the planishing rolls (51) of one set being offset, in the running direction (F), with respect to those (53) of the other set, and the two sets being spaced apart and positioned so as to subject the product to a succession of alternating bending operations of decreasing amplitude, each of the said planishing rolls being provided with its own yielding-compensation means (67, 69) which are independently adjustable from one roller to another, so as to be able to compensate for the yielding of the planishing rolls which is caused by the forces exerted by the product on the said rolls, characterized in that the yielding of the rolls located downstream, towards the exit of the planishing mill, is compensated for in an independent manner for each roll in order to keep the gap between two successive rolls constant over the entire length of the said product so as to subject all its longitudinal fibres to successions of bending deformations whose amplitudes, and the amplitude variations in the running direction, are substantially identical over its entire width.

2. Process according to Claim 1, characterized in that the yielding on the first roll or rolls located upstream, in the direction in which the said product runs, is furthermore compensated for so as to subject it, during the bending deformations, to plasticization sufficient to eliminate the fibre defects without these deformations necessarily being identical over the width of the product.

3. Apparatus for planishing flat metal products, comprising at least one set of two beams (1, 2) each provided with a set of planishing rolls (5, 51, 53) each provided with its own yielding-compensation means (67, 69) independently adjustable from one roll to another, which apparatus is characterized in that it comprises at least two sets of beams (1, 1'), each of these sets having individual means for adjusting the distance between the beams, and in that it includes means for measuring the forces exerted by the product (30) on the rolls (51, 53) and means for controlling the said yielding-compensation means according to the forces measured.

4. Apparatus according to Claim 3, characterized in that the yielding-compensation means comprise support rollers (67) for the said planishing rolls and pressure means (69) for applying the said rollers to the said rolls and in that, for each roll, independent means (71) for adjusting the pressure exerted by the said rollers on the rolls (51) are provided.

5. Apparatus according to Claim 4, characterized in that several sets (65) of rollers (67) are distributed over the length of each roll, each of these sets having independent means for adjusting the pressure.

6. Apparatus according to Claim 4, characterized in that the means (71) for adjusting the pressure exerted by the said rollers on the rolls (51) are common to several sets (65) of rollers distributed over the length of each roll.

7. Apparatus according to Claim 4, characterized in that the means (71) for adjusting the pressure exerted by the said rollers on the rolls (51) are common to several sets (65) of rollers acting on successive rolls.

## Patentansprüche

1. Verfahren zum Richten flacher metallischer Produkte (30), wie Bleche, Platten oder Bänder, wobei das Produkt zwei Anordnungen von Richtwalzen (5, 51, 53) durchläuft und die Richtwalzen (51) der einen Anordnung in Vorschubrichtung (F) bezüglich denjenigen (53) der anderen Anordnung versetzt sind, wobei die beiden Anordnungen im Abstand voneinander angeordnet und derart positioniert, sind, dass das Produkt einer Folge von Wechselbiegungen mit abnehmender Amplitude unterworfen wird und wobei jede Richtwalze mit einer eigenen Anordnung zur Kompensation des Nachgebens (67, 69) versehen ist, die unabhängig von den anderen Walzen regelbar ist, um das Nachgeben der Richtwalzen, das durch die Kräfte bewirkt wird, welche vom Produkt auf diese Walzen ausgeübt wird, zu kompensieren, dadurch gekennzeichnet, dass das Nachgeben der stromabwärts in Richtung auf den Ausgang der Richtmaschine gelegenen Walzen unabhängig für jede Walze kompensiert wird, um den Abstand zwischen zwei aufeinander folgenden Walzen über die gesamte Länge des Produktes konstant zu halten, und so alle Längsfasern mit einer Folge von Biegeverformungen zu beaufschlagen, deren Amplituden und deren Amplitudenvariationen in Vorschubrichtung im wesentlichen identisch über die gesamte Breite sind.

2. Vorrichtung nach Anspruch 1, dadurch gekennzeichnet, dass außerdem das Nachgeben der ersten Walze oder der ersten Walzen, die in Vorschubrichtung des Produktes gesehen stromaufwärts gelegen sind, derart kompensiert wird, dass während der Biegeverformungen das Produkt ausreichend plastifiziert wird, um Faserfehler zu unterdrücken, ohne dass die Verformungen notwendigerweise identisch über die Breite des Produktes sind.

3. Vorrichtung zum Richten flacher metallischer Produkte mit wenigstens einer Einrichtung aus zwei Walzenstühlen (1, 2), deren jeder eine Anordnung Richtwalzen (5, 51, 53) aufweist, wobei jede mit einer eigenen Anordnung zur Kompensation des Nachgebens (67, 69) versehen ist, die unabhängig für jede Walze regelbar sind, dadurch gekennzeichnet, dass sie wenigstens zwei Walzenstuhleinrichtungen (1, 1') aufweist, wobei jede Einrichtung eine individuelle Anordnung zur Regelung des Abstandes der Walzenstühle aufweist, und daß sie eine Meßanordnung für die Kräfte aufweist, die vom Produkt (30) auf die Walzen (51, 53) ausgeübt werden, sowie eine Anordnung zur Steuerung der Einrichtungen zur Kompensation des Nachgebens als Funktion der gemessenen Kräfte.

4. Vorrichtung nach Anspruch 3, dadurch gekennzeichnet, dass die Anordnung zur Kompensation des Nachgebens Stützrollen (67) für die Richtwalzen aufweist, eine Andruckanordnung (69), um die Rollen auf die Walzen zu pressen, und dass für jede Walze unabhängige Regeleinrichtungen (71) vorgesehen sind für den von den Rollen auf die Walzen (51) übertragenen Druck.

5. Vorrichtung nach Anspruch 4, dadurch gekennzeichnet, dass mehrere Einrichtungen (65) mit Rollen (67) über die Länge einer jeden Walze verteilt sind, wobei jede Einrichtung mit einer unabhängig arbeitenden Regelanordnung für den Druck versehen ist.

6. Vorrichtung nach Anspruch 4, dadurch gekennzeichnet, dass die Regeleinrichtung (71) für den von den Rollen auf die Walzen (51) übertragenen Druck mehreren Einrichtungen (65) für die Rollen gemeinsam ist, die über die Länge einer jeden Walze verteilt sind.

7. Vorrichtung nach Anspruch 4, dadurch gekennzeichnet, dass die Regeleinrichtung (71) für den von den Rollen auf die Walzen (51) übertragenen Druck mehreren Einrichtungen (65) für die Rollen gemeinsam ist, die auf einander folgende Walzen einwirken.
